# FASCICULE DE BREVET EUROPEEN

(11) **EP 1 503 862 B1**
(45) Date de publication et mention de la délivrance du brevet: **21.06.2006**
(21) Numéro de dépôt: 03709551.0
(22) Date de dépôt: 14.04.2003
(51) Int. Cl.: B05B 7/14

(54) **POMPE POUR PRODUITS PULVERULENTS**
PUMPE FÜR PULVERFÖRMIGE PRODUKTE
PUMP FOR POWDER PRODUCTS

(30) Priorité: 14.05.2002 CH 803022002
(43) Date de publication de la demande: 09.02.2005
(73) Titulaire: Pomtava SA, 2732 Reconvilier (CH)
(72) Inventeur: ZIMMERMANN, Philippe, CH-2735 Mallerax (CH); RUEGG, Joseph, CH-2710 Tavannes (CH)
(74) Mandataire: Reuteler, Raymond Werner
(86) Numéro de dépôt international: PCT/CH2003/000248
(87) Numéro de publication internationale: WO 2003/095099

(56) Documents cités:
- CH-A- 252 408
- US-A- 2 890 079

## Description

La présente invention concerne une pompe pour produits pulvérulents selon US-2 890 079 notamment pour des poudres utilisées en peinture.

L'utilisation de poudre, pour être appliquée sur un objet à peindre est de plus en plus courante, en particulier pour des pièces métalliques importantes, comme des bâtis de machines ou des carrosseries d'automobiles. Par ce procédé connu, de la peinture sous forme pulvérulente est introduite dans un jet d'air sous pression et est projetée sur la pièce à peindre, contre laquelle elle adhère par effet électrostatique. La couche de poudre est ensuite polymérisée, par chauffage ou tout autre moyen adéquat, de manière à faire adhérer définitivement la poudre contre la pièce.

Dans le cadre de ce procédé de peinture, la présente invention concerne une pompe permettant de prélever la poudre d'un stock de poudre et de l'introduire dans un flux d'air sous pression, afin de la projeter contre la pièce à peindre.

Divers dispositifs ont déjà été proposés à cet effet, celui rencontré le plus couramment étant un dispositif comprenant un tube de Venturi, comme décrit par exemple dans EP-A-0.412.289. L'inconvénient majeur des dispositifs de ce type est l'usure du tube Venturi provoquée par abrasion lors du passage des grains de poudre. Très rapidement cette usure provoque une diminution importante du débit de poudre de ces dispositifs. US-B-6.200.111 décrit un dispositif de pompe a pistons pouvant transporter des produits pulvérulents. L'inconvénient de cette pompe est que le frottement du piston provoque un échauffement pouvant polymériser la poudre à l'intérieur du piston, amenant à son blocage. D'autres dispositifs comme des pompes à membranes ont été proposés, ces dispositifs étant généralement de construction ou d'emploi assez complexe. Par ailleurs les dispositifs à piston, à membrane ou selon US-2 890 079 ont tendance à projeter un jet de poudre sous forme pulsante plutôt que continue. Certains des dispositifs proposés sont lourds et encombrants, ce qui fait qu'il est difficile de les disposer à proximité immédiate du dispositif de projection, par exemple du pistolet de peinture.

Un premier but de l'invention est donc de proposer une pompe pour produits pulvérulents améliorée par rapport aux pompes et dispositifs connus, c'est-à-dire ne comportant pas leurs inconvénients.

Un autre but de l'invention est de proposer une pompe pour produits pulvérulents qui soit de conception et de construction simple, compacte et légère, pouvant être disposée à proximité immédiate du dispositif de projection.

Un autre but de l'invention est de proposer une pompe pour produits pulvérulents apte à projeter un produit pulvérulent de manière régulière, continue et exactement dosée.

Encore un autre but de l'invention est de proposer une pompe pour produits pulvérulents apte à fluidifier la poudre avant son introduction dans le flux d'air de transport.

Ces différents buts sont obtenus par une pompe pour produits pulvérulents telle que décrite dans la revendication indépendante. D'autres formes d'exécution et variantes sont décrites dans les revendications dépendantes.

La construction et le fonctionnement d'une forme d'exécution d'une pompe pour produits pulvérulents selon l'invention sont décrits ci-dessous, cette description étant à considérer en regard du dessin annexé comportant les figures où :
la figure 1 est une représentation schématique d'une installation de peinture à poudre montrant l'intégration d'une pompe selon l'invention dans ladite installation,
la figure 2 est une coupe longitudinale schématique d'un corps d'une pompe selon l'invention,
la figure 3 est une coupe transversale selon la ligne III-III de la figure précédente,
la figure 4 est une coupe transversale selon la ligne IV-IV de la figure 2,
la figure 4a est une vue partielle agrandie de la figure 4, et
la figure 5 est une coupe transversale selon la ligne V-V de la figure 2.

L'installation de peinture à poudre 1 représentée schématiquement sur la figure 1 comprend un dispositif 2 permettant de projeter un jet de peinture en poudre via une canalisation 3 et un dispositif de projection 30, comme un pistolet, contre un objet à peindre 4. Le dispositif 2 est alimenté en poudre 5 soit par gravité à partir d'une trémie 50, soit, comme représenté en traits discontinus, par aspiration à partir d'une cuve 51. Une unité de commande et de régulation 6, alimentée en énergie mécanique par un moyen motorisé 60 et en pression pneumatique à partir d'un réseau de gaz sous pression 61, fournit au dispositif 2 l'énergie mécanique 62 ainsi que la pression de gaz 63, régulées nécessaires au fonctionnement du dispositif 2 pour la projection d'un flux continu de gaz sous pression transportant une quantité déterminée de peinture en poudre vers l'objet à peindre 4. Le dispositif 2, apte à remplir les fonctions décrites ci-dessus, représente la pompe pour produits pulvérulents selon l'invention.

La figure 2 montre une vue en coupe longitudinale d'une pompe pour produits pulvérulents 2 selon une forme d'exécution de l'invention. La pompe 2, telle que représentée ici est constituée d'un corps de pompe 20, d'une pièce support de trémie 21, et d'une pièce collectrice 22, ces trois éléments étant fixés ensemble par des moyens connus, schématisés en 23. Le corps de pompe 20 comprend un premier logement creux cylindrique 200, destiné à recevoir, dans la forme d'exécution représentée, une pièce de pompage 24, ici une roue d'engrenage, lequel engrenage est entraîné en rotation par un arbre 240 se prolongeant dans un deuxième logement creux 201, coaxial avec le premier logement creux 200 et comportant les moyens d'appui en rotation de l'arbre 240, par exemple un ou plusieurs roulements 241. L'arbre 240 est relié aux moyens de fourniture d'énergie mécanique 62 alimentés et régulés par l'unité de commande 6 vue plus haut.

La face de fond 202 du premier logement creux 200, plus particulièrement visible sur la figure 3, comprend une pluralité de buses d'injection 203 disposées côte à côte sur une portion d'un périmètre intérieur dudit logement. Ces buses d'injection 203 communiquent avec une chambre d'injection 204 aménagée dans le corps de pompe 20, elle-même reliée par une canalisation à une entrée de gaz sous pression 631, comme on le voit à la figure 2.

Le corps 20 comprend encore un conduit d'alimentation en poudre 205, reliée à un conduit correspondant de la pièce support de trémie 21 et débouchant dans l'ouverture de fond de la trémie 50. L'autre extrémité du conduit d'alimentation en poudre 205 débouche dans la partie supérieure du premier logement creux 200. Le conduit 205 met donc en communication le premier logement creux 200 avec la trémie d'alimentation en poudre 50.

Le corps 20 est encore traversé par une conduite 206 reliée d'une part à une deuxième entrée de gaz sous pression 632 et débouchant d'autre part dans une chambre collectrice 220, aménagée dans la pièce collectrice 22. Cette chambre collectrice 220 est reliée par une conduite 221 à la canalisation 3 de projection de peinture en poudre.

Des détails de construction des éléments décrits ci-dessus sont visibles aux figures 3, 4, 4a et 5, qui sont des coupes transversales prises respectivement selon les lignes III-III, IV-IV et V-V de la figure 2.

Sur la figure 3, on voit la forme particulière donnée à la canalisation 205 à son débouché dans le premier logement creux 200 pour cette forme d'exécution du corps de pompe 2. Partant du fait que l'engrenage 24, visible sur la figure 4, tourne dans le sens horaire, cette forme particulière permet une meilleure répartition de la poudre entre les différentes dents de l'engrenage 24, comme on va le voir ci-après. On remarque encore les différentes buses d'injection 203, cinq dans l'exemple représenté, réparties sur une portion, ici environ % de cadran, d'un périmètre intérieur du logement creux. De préférence, la portion de périmètre occupée par les buses d'injection 203 est directement opposée à la portion de périmètre sur laquelle débouche la canalisation 205. De préférence, et comme on le voit particulièrement sur la figure 4a, les buses 203 ont chacune un diamètre différent, respectivement une section de passage du gaz sous pression différente, le diamètre, respectivement la section, allant en s'agrandissant dans le sens de rotation de l'engrenage 24, soit dans le sens horaire pour la forme d'exécution représentée ici.

La figure 4 montre l'engrenage 24 dans son logement 200. On voit sur la figure 4a, que, dans la forme d'exécution représentée, la distance angulaire séparant chaque buse 203 correspond à un pas de denture de l'engrenage 24.

La figure 5 montre la face de la pièce collectrice 22 appliquée contre le corps de pompe 20. On distingue la chambre collectrice 220 et la conduite 221. La forme de la chambre collectrice 220 est déterminée de manière à pouvoir collecter avec le maximum d'efficacité la poudre soufflée par les buses d'injection 203 et à la mélanger de manière intime avec le flux d'air de transport en provenance de conduite 206. La forme représentée ici est une parmi plusieurs formes possibles.

Le fonctionnement de la pompe pour produits pulvérulents, dont les détails de construction d'une forme d'exécution particulière viennent d'être décrits, peut maintenant être précisé.

La trémie 50 est tout d'abord remplie de poudre, celle-ci s'écoulant tout d'abord par gravité à travers la conduite 205 pour remplir les espaces entre les dents de l'engrenage 24 disposés en regard du débouché de la conduite 205 dans le premier logement 200. Par l'intermédiaire de l'unité de commande 6, les moyens motorisés 60, par exemple un moteur électrique, sont mis en action pour entraîner l'engrenage 24 en rotation selon le sens horaire de la figure 4, par l'intermédiaire des moyens de transmission de l'énergie mécanique 62 et de l'arbre 240. La vitesse de rotation de l'engrenage 24 est relativement faible, de manière à ce que les espaces interdentaires de l'engrenage 24 se remplissent correctement de poudre lors de leur passage devant le débouché de la conduite 205.

L'unité de commande 6 alimente la chambre d'injection 204 par l'intermédiaire d'une première conduite 631, d'un gaz, de préférence de l'air, avec un premier débit et sous une première pression. Ce gaz passe ensuite par les buses d'injection 203 pour chasser la poudre contenue entre les dents de l'engrenage 24. Pour un espace interdentaire déterminé, qui s'est rempli de poudre lors de son passage en face du débouché de la conduite 205, et qui arrive en face de la première buse 203, celle dont le diamètre et le plus faible, seule une petite portion de la poudre contenu dans cet espace interdentaire est chassée vers la chambre collectrice 220, vu le faible débit de cette buse. En passant ensuite en face de la 2^{ème} buse, dont le diamètre, respectivement le débit de gaz est plus important, une portion plus importante du volume de poudre sera chassé vers la chambre collectrice 220. Il en va de même pour le passage de l'espace interdentaire considéré en face des buses suivantes, jusqu'à la dernière buse, de fort diamètre et de fort débit, qui nettoie complètement l'espace interdentaire de tout reste de poudre. L'espace interdentaire en question ira ensuite se recharger lors de son passage devant le débouché de la conduite 205. La même opération se poursuit pour chacun des espaces interdentaires successifs.

Simultanément, l'unité de commande 6 alimente la conduite 206, par l'intermédiaire d'une deuxième conduite 632, d'un gaz, de préférence de l'air, avec un deuxième débit et sous une deuxième pression. Ce flux gazeux est introduit dans la chambre collectrice 220, afin de se mélanger intimement à la poudre qui y a été simultanément introduite, comme décrit ci-dessus, puis de la transporter,via les canalisations 221 et 3 vers le dispositif de projection 30.

Ainsi, en alimentant la pompe 2 en poudre, et en lui fournissant une énergie mécanique et en l'alimentant par un gaz sous deux débits et deux pressions, il est possible de pomper et projeter un produit pulvérulent, en particulier dans une installation de peinture à poudre.

Vu la faible vitesse de rotation de l'engrenage 24, si on n'avait qu'une seule buse d'injection 203, la projection de poudre vers la chambre collectrice 220 puis vers le dispositif de projection 30 se ferait de manière pulsée, le jet de gaz en provenance de la buse 203 étant régulièrement interrompu par le passage d'une dent de l'engrenage. La présence de plusieurs buses successives permet de s'affranchir de cet effet de pulsation et de délivrer un jet de poudre continu et constant.

La nécessité de délivrer un jet de poudre dont le débit est continu et constant amène à prendre des précautions particulières pour la conception et la construction du système de buses 203, de la pièce de pompage 24 ainsi que de la chambre collectrice 220. Relativement à la forme d'exécution décrite ci-dessus avec la multiplication du nombre de buses 203 espacées de manière à être simultanément découvertes par les dents de l'engrenage, on peut encore améliorer l'effet continu du jet de poudre en prévoyant un engrenage 24 à denture hélicoïdale. Selon encore une autre forme d'exécution, l'effet de pulsation peut être éliminé en prévoyant une série de buses 203, de section de passage de gaz sous pression égale ou croissante, mais disposées de manière à ce qu'elles ne soient jamais simultanément découvertes par une dent de l'engrenage de manière identique ; par exemple pour une position angulaire déterminée de l'engrenage, on aurait la première buse entièrement découverte, la dernière buse complètement couverte, les buses intermédiaires étant partiellement et progressivement couvertes. Cette disposition constructive peut être combinée avec une forme droite ou hélicoïdale des dents de l'engrenage 24. L'élimination de l'effet de pulsation peut être obtenu par une combinaison des différents moyens décrits ci-dessus, nombre, espacement et section des buses, forme de l'engrenage et forme de la chambre collectrice.

La pompe 2 a été décrite et représentée comme étant alimentée par le haut, par gravité à partir d'une trémie. Il serait tout aussi possible de retourner la pompe et de l'alimenter par le bas, par aspiration à partir d'une cuve, comme représenté en traits discontinus sur la figure 1. Dans ce cas, un moyen auxiliaire de pompage, non représenté sur la figure, peut être utilisé pour alimenter la pompe 2 en produit pulvérulent.

Pour le cas où l'alimentation en poudre se fait par gravitation à partir d'une trémie, on peut rencontrer le phénomène connu de formation d'une voûte sur la partie inférieure de la trémie, amenant à une rupture d'alimentation en poudre de la pompe 2. Afin d'éviter ceci, la pompe 2 comprend des moyens, prélevant une portion du gaz sous pression introduit dans le premier logement 200 et l'envoyant en direction de la trémie, via la conduite 205. On a ainsi un léger flux de gaz, de préférence d'air, venant brasser la poudre contenue dans la trémie afin de la fluidifier et d'empêcher la formation d'une voûte de blocage. Ces moyens peuvent être constitués par exemple de rainures 25 aménagées radialement sur une ou les deux faces latérales de l'engrenage 24, comme on le voit à la figure 4, ou de un ou plusieurs percement radiaux effectués dans l'engrenage 24, ou d'une ou plusieurs rainures 26 aménagées sur le fond du premier logement 200, comme on le voit à la figure 3, ou de une ou plusieurs rainure 27 aménagées sur la face de la pièce collectrice 22 en contact avec le corps de pompe 20, toutes ces rainures débouchant dans la conduite 205. Un ou plusieurs des moyens décrits ci-dessus peuvent être combinés.

La description ci-dessus concerne une forme d'exécution particulière de l'invention ; il est évident que des variantes de construction peuvent être envisagées relativement à ce qui a été décrit. En particulier, cette pompe a été décrite utilisant un engrenage comme moyen de pompage ; en fait la pièce de pompage 24 peut être constituée de tout organe de révolution comprenant une pluralité de chambres, régulièrement réparties sur son pourtour extérieur, chacune des chambres étant apte à être individuellement remplie de poudre selon une direction radiale et vidée de sa poudre selon une direction axiale ou légèrement inclinée relativement à cette direction axiale, comme dans le cas de la denture hélicoïdale de l'engrenage. L'engrenage montré sur les figures n'est donc qu'une forme d'exécution possible de cette pièce de pompage.

La granulométrie de la poudre ainsi que le débit de poudre désiré sur l'objet à peindre sont les paramètres principaux permettant de régler les pressions de gaz, de préférence d'air comprimé, introduites par les conduites 631 et 632 de même que la vitesse de rotation de la pièce de pompage, ces grandeurs étant réglées par l'unité de commande 6.

## Revendications

1. Pompe pour produits pulvérulents comprenant un corps de pompe (2) comprenant un logement cylindrique creux (200) dans lequel une pièce de pompage (24) est apte à être mise en rotation, ladite pièce de pompage comprenant une pluralité de chambres régulièrement réparties sur son pourtour extérieur, lesdites chambres étant aptes à être individuellement remplies de poudre (5) selon une direction radiale et individuellement vidées de leur contenu de poudre selon une direction différente de la direction de remplissage,
**caractérisée en ce que**
le logement cylindrique creux (200) comprend une pluralité de buses d'injection (203) d'un gaz sous une première pression, lesdites buses étant réparties sur un secteur d'un périmètre sur une face de fond dudit logement cylindrique creux.

2. Pompe pour produits pulvérulents selon la revendication 1, **caractérisée en ce que** la direction de vidange desdites chambres est parallèle à l'axe de rotation de la pièce de pompage.

3. Pompe pour produits pulvérulents selon la revendication 1, **caractérisée en ce que** la direction de vidange desdites chambres est inclinée relativement à l'axe de rotation de la pièce de pompage.

4. Pompe pour produits pulvérulents selon l'une des revendications précédentes, **caractérisée en ce que** le logement cylindrique creux (200) est relié à un stock de peinture (50 ; 51) par un conduit d'alimentation de poudre (205), le débouché dudit conduit d'alimentation de poudre dans le logement cylindrique creux ayant lieu sur une portion de secteur de la périphérie du logement creux.

5. Pompe pour produits pulvérulents selon la revendication 4, **caractérisée en ce que** la longueur angulaire de la portion de secteur de la périphérie du logement creux constituant le débouché du conduit d'alimentation de poudre est au moins égale à la longueur angulaire de la portion du pourtour extérieur occupée par une chambre sur ladite pièce de pompage.

6. Pompe pour produits pulvérulents selon l'une des revendications précédentes, **caractérisée en ce que** le secteur d'un périmètre de la surface de fond du logement creux sur lequel sont réparties les buses d'injection (203) est diamétralement opposé à la portion de secteur de la périphérie du logement creux constituant le débouché du conduit d'alimentation de poudre (205).

7. Pompe pour produits pulvérulents selon la revendication 6, **caractérisée en ce que** l'espacement angulaire entre chaque buse d'injection correspond à l'espacement angulaire entre chaque chambre de la pièce de pompage.

8. Pompe pour produits pulvérulents selon l'une des revendications 6 ou 7, **caractérisée en ce que** l'espacement angulaire entre chaque buse d'injection est déterminé de manière à ce que, pour chaque position angulaire de la pièce de pompage, les portions découvertes de chacune des buses soit différentes entre elles.

9. Pompe pour produits pulvérulents selon l'une des revendications 6 à 8, **caractérisée en ce que** la section de passage de gaz de chacune des buses est différente.

10. Pompe pour produits pulvérulents selon la revendication 9, **caractérisée en ce que** la section desdites buses va en croissant selon la direction de passage des chambres de la pièce de pompage devant lesdites buses.

11. Pompe pour produits pulvérulents selon l'une des revendications précédentes, **caractérisée en ce que** le corps de pompe comprend en outre une chambre collectrice (220) disposée en regard de la face du logement creux opposée à celle munie des buses et en face desdites buses, ladite chambre collectrice étant en outre alimentée en gaz sous une deuxième pression par une conduite d'alimentation (206) de manière à recevoir la poudre chassée hors des chambres de la pièce de pompage par les buses, à mélanger de manière intime cette poudre audit gaz puis à projeter ce flux de gaz chargé de poudre vers une canalisation (3) de projection de poudre.

12. Pompe pour produits pulvérulents selon la revendication 4, **caractérisée en ce que** le stock de peinture est disposé dans une trémie (50) disposée au-dessus dudit corps de pompe, la poudre (5) s'écoulant par gravitation depuis la trémie, via le conduit d'alimentation de poudre (205) vers le logement creux, un moyen de conduite de gaz sous pression reliant le logement creux au fond de la trémie.

13. Pompe pour produits pulvérulents selon la revendication 12, **caractérisée en ce que** le moyen de conduite de gaz sous pression comprend une pluralité de rainures aménagées radialement sur une ou les deux faces frontales de la pièce de pompage.

14. Pompe pour produits pulvérulents selon la revendication 12, **caractérisée en ce que** le moyen de conduite de gaz sous pression comprend une pluralité de perçages radiaux aménagés dans la pièce de pompage.

15. Pompe pour produits pulvérulents selon la revendication 12, **caractérisée en ce que** le moyen de conduite de gaz sous pression comprend une pluralité de rainures aménagées sur une ou les deux faces frontales du logement creux.

16. Utilisation d'une pompe pour produits pulvérulents selon l'une des revendications précédentes dans une installation de peinture à poudre.

## Claims

1. Pump for powder products comprising a pump body (2) including a hollow cylindrical housing (200) in which a pumping part (24) can be placed in rotation, said pumping part comprising a plurality of chambers evenly distributed on its outer surround, said chambers able to be individually filled with powder (5) in a radial direction and individually emptied of their powder content in a different direction to the filling direction, **characterized in that** the hollow cylindrical housing (200) comprises a plurality of injection nozzles (203) to inject a gas under a first pressure, said nozzles being distributed over one sector of a perimeter on a bottom face of said hollow cylindrical housing.

2. Pump for powder products as in claim 1, **characterized in that** the emptying direction of said chambers is parallel to the rotation axis of the pumping part.

3. Pump for powder products as in claim 1, **characterized in that** the emptying direction of said chambers is inclined with respect to the rotation axis of the pumping part.

4. Pump for powder products as in any of the preceding claims, **characterized in that** the hollow cylindrical housing (200) is connected to a storage of paint (50;51) via a powder feed line (205), the outlet of said powder feed line in the hollow cylindrical housing being located on a sector portion of the periphery of the hollow housing.

5. Pump for powder products as in claim 4, **characterized in that** the angular length of the sector portion of the periphery of the hollow housing forming the outlet of the powder feed line is at least equal to the angular length of the portion of outer surround occupied by a chamber on said pumping part.

6. Pump for powder products as in any of the preceding claims, **characterized in that** the sector of a perimeter of the bottom surface of the hollow housing on which the injection nozzles (203) are distributed is diametrically opposite the sector portion of the periphery of the hollow housing forming the outlet of the powder feed line (205).

7. Pump for powder products as in claim 6, **characterized in that** the angular spacing between each injection nozzle corresponds to the angular spacing between each chamber of the pumping part.

8. Pump for powder products as in either of claims 6 or 7, **characterized in that** the angular spacing between each injection nozzle is determined so that, for each angular position of the pumping part, the uncovered portions of each nozzle are different from each other.

9. Pump for powder products as in any of claims 6 to 8, **characterized in that** the gas flow cross-section of each nozzle is different.

10. Pump for powder products as in claim 9, **characterized in that** the cross-section of said nozzles increases in the direction in which the chambers of the pumping part pass in front of said nozzles.

11. Pump for powder products as in any of the preceding claims, **characterized in that** the pump body also comprises a collector chamber (220) arranged facing the surface of the hollow housing lying opposite the surface provided with nozzles and facing said nozzles, said collector chamber also being supplied with gas under a second pressure by a supply pipe (206) so as to receive the powder expelled from the chambers of the pumping part by the nozzles, to mix this powder closely with said gas and then to project this gas flow containing powder towards a powder spray duct (3).

12. Pump for powder products as in claim 4, **characterized in that** the stock of paint is arranged in a hopper (50) arranged above said pump body, the powder (5) flowing under gravity from the hopper via the powder feed line (205) towards the hollow housing, a means for conveying pressurized gas connecting the hollow housing to the bottom of the hopper.

13. Pump for powder products as in claim 12, **characterized in that** the conveying means for pressurized gas comprises a plurality of grooves radially arranged on one or both front surfaces of the pumping part.

14. Pump for powder products as in claim 12, **characterized in that** the means for conveying pressurized gas comprises a plurality of radial bores arranged in the pumping part.

15. Pump for powder products as in claim 12, **characterized in that** the means for conveying pressurized gas comprises a plurality of grooves arranged on one or both front surfaces of the hollow housing.

16. Use of a pump for powder products as in any of the preceding claims in an installation for powder paint.

## Patentansprüche

1. Pumpe für pulverförmige Produkte, einen Pumpenkörper (2) aufweisend, der einen zylindrischen Hohlraum (200) aufweist, in dem ein Pumpteil (24) in eine Drehbewegung versetzt werden kann, wobei dieses Pumpteil eine Vielzahl von regelmäßig über seinen Außenrand verteilte Kammern aufweist, wobei diese Kammern in Radialrichtung individuell mit Pulver (5) befüllt und in einer Richtung, die von der Befüllrichtung unterschiedlich ist, individuell von ihrem Inhalt geleert werden können,
**dadurch gekennzeichnet, dass**
der zylindrische Hohlraum (200) eine Vielzahl von Einspritzdüsen (203) eines Gases unter einem ersten Druck aufweist, wobei diese Düsen über einem Segment eines Umfangs über eine Bodenseite dieses zylindrischen Hohlraums verteilt sind.

2. Pumpe für pulverförmige Produkte nach Anspruch 1, **dadurch gekennzeichnet, dass** die Richtung der Entleerung dieser Kammern zur Rotationsachse des Pumpteils parallel ist.

3. Pumpe für pulverförmige Produkte nach Anspruch 1, **dadurch gekennzeichnet, dass** die Richtung der Entleerung dieser Kammern zur Rotationsachse des Pumpteils geneigt ist.

4. Pumpe für pulverförmige Produkte nach einem der vorhergehenden Ansprüche, **dadurch gekennzeichnet, dass** der zylindrische Hohlraum (200) mit einem Farbenlager (50; 51) durch eine Pulverversorgungsleitung (205) verbunden ist, wobei diese Pulverversorgungsleitung über einem Teilsegment der Peripherie des Hohlraums einmündet.

5. Pumpe für pulverförmige Produkte nach Anspruch 4, **dadurch gekennzeichnet, dass** die Winkellänge des Teilsegments der Peripherie des Hohlraums, der die Mündung der Pulverversorgungsleitung bildet, mindestens der Winkellänge des Abschnitts des Außenrandes entspricht, der von einer Kammer auf dem besagten Pumpteil belegt wird.

6. Pumpe für pulverförmige Produkte nach einem der vorhergehenden Ansprüche, **dadurch gekennzeichnet, dass** das Segment eines Umfangs der Bodenfläche des Hohlraums, auf dem die Einspritzdüsen (203) verteilt sind, dem Teilsegment der Peripherie des Hohlraums, der die Mündung der Pulverversorgungsleitung (205) bildet, diametral entgegengesetzt ist.

7. Pumpe für pulverförmige Produkte nach Anspruch 6, **dadurch gekennzeichnet, dass** der Winkelabstand zwischen jeder Einspritzdüse dem Winkelabstand zwischen jeder Kammer des Pumpteils entspricht.

8. Pumpe für pulverförmige Produkte nach einem der Ansprüche 6 oder 7, **dadurch gekennzeichnet, dass** der Winkelabstand zwischen jeder Einspritzdüse so bestimmt ist, dass für jede Winkelposition des Pumpteils die von den einzelnen Düsen freigegebenen Abschnitte voneinander unterschiedlich sind.

9. Pumpe für pulverförmige Produkte nach einem der Ansprüche 6 bis 8, **dadurch gekennzeichnet, dass** der Gasdurchlassquerschnitt jeder Düse unterschiedlich ist.

10. Pumpe für pulverförmige Produkte nach Anspruch 9, **dadurch gekennzeichnet, dass** der Querschnitt dieser Düsen in Richtung des Durchlaufs der Kammern des Pumpteils vor diesen Düsen zunimmt .

11. Pumpe für pulverförmige Produkte nach einem der vorhergehenden Ansprüche, **dadurch gekennzeichnet, dass** der Pumpenkörper unter anderen eine Sammelkammer (220) aufweist, die gegenüber der Seite des Hohlraums angeordnet ist, die der mit den Düsen versehenen Seite gegenüberliegt und gegenüber diesen Düsen, wobei diese Sammelkammer unter anderem mit Gas unter einem zweiten Druck durch eine Versorgungsleitung (206) versorgt wird, so dass das aus den Kammern des Pumpteils durch die Düsen herausgeblasene Pulver aufgefangen, mit diesem Gas intensiv vermischt wird und dieser mit Pulver befrachtet Gastrom dann in Richtung eines Kanals (3) gesprüht wird, über den das Pulver versprüht wird.

12. Pumpe für pulverförmige Produkte nach Anspruch 4, **dadurch gekennzeichnet, dass** das Farbenlager in einem Trichter (50) angeordnet ist, der über dem besagten Pumpenkörper angeordnet ist, wobei das Pulver (5) durch Schwerkraft aus dem Trichter über die Pulverversorgungsleitung (205) in den Hohlraum fließt, wobei ein Mittel zur Leitung des Druckgases den Hohlraum mit dem Trichterboden verbindet.

13. Pumpe für pulverförmige Produkte nach Anspruch 12, **dadurch gekennzeichnet, dass** das Mittel zur Leitung des Druckgases eine Vielzahl von Rillen aufweist, die radial auf der einen oder auf den zwei Stirnseiten des Pumpteils angeordnet sind.

14. Pumpe für pulverförmige Produkte nach Anspruch 12, **dadurch gekennzeichnet, dass** das Mittel zur Leitung des Druckgases eine Vielzahl von radialen Bohrungen aufweist, die im Pumpteil angeordnet sind.

15. Pumpe für pulverförmige Produkte nach Anspruch 12, **dadurch gekennzeichnet, dass** das Mittel zur Leitung des Druckgases eine Vielzahl von Rillen aufweist, die auf der einen oder auf den zwei Stirnseiten des Hohlraums angeordnet sind.

16. Verwendung einer Pumpe für pulverförmige Produkte nach einem der vorhergehenden Ansprüche in einer Pulverlackieranlage.
